# DEMANDE DE BREVET EUROPEEN

(11) **EP 0 081 616 A1**
(43) Date de publication de la demande: **22.06.1983**
(21) Numéro de dépôt: 81810414.3
(22) Date de dépôt: 14.10.1981
(51) Int. Cl.: A44C 5/20

(54) **Fermoir d'un bracelet de montre**

(71) Demandeur: Montres Rado S.A., 2543 Lengnau b. Biel (CH)
(72) Inventeur: Varcin, Christian, CH-2300 La Chaux-de-Fonds (CH)
(74) Mandataire: Tordion, Serge

(57) **Abrégé**

Le fermoir d'un bracelet de montre comprend deux éléments creux (1, 2), arqués selon la cambrure du poignet et fixés chacun à l'extrémité (9, 13) de l'un des brins, de longueur standard, d'un bracelet. L'élément(1) est deux fois plus long que l'élément (2). Ce dernier peut coulisser librement dans l'élément (1), sur un épaulement (19) des flancs de celui-ci. L'élément (2) est normalement verrouillé dans l'élément (1) par une lame-ressort (21) portant une rangée de dents de loup (24) dans sa partie antérieure et dont l'extrémité postérieure (22) est fixée au fond d'un canal (4). L'extrémité antérieure de la lame (21) est repliée de façon à former un élément préhensible. A l'aide de barrettes à ressort usuelles (10, 14), les extrémités (9, 13) des brins du bracelet peuvent être fixées plus ou moins profondément dans les éléments (1, 2) du fermoir en engageant les barrettes (10,14) dans celles des paires de trous (7, 11) pratiquées à travers les flancs des éléments (1, 2) qui conviennent aux dimensions du poignet du porteur de la montre. Selon les variations diurnes des dimensions de son poignet, celui-ci peut effectuer un réglage fin de la longueur de son bracelet en soulevant l'extrémité (23) de la lame (21) ce qui libère l'élément (2), comme pour ouvrir le bracelet, et permet de le placer dans la position désirée.

## Description

Les fermoirs selon le préambule de la revendication 1, qui sont connus, ne permettent pas au porteur de la montre d'ajuster la longueur du bracelet dans le cas des bracelets métalliques. Celle-ci doit être effectuée en magasin, par le vendeur. Pour effectuer cette opération, ce dernier enlève un certain nombre d'éléments des brins du bracelet, qui deviennent inutilisables. Le fabricant de bracelets doit cependant prévoir des brins assez longs pour convenir aux poignets les plus gros. Comme la majorité des personnes ont toutefois un poignet plus petit que cette norme, il s'ensuit que le fabricant produit dans la majorité des cas un nombre inutilement élevé de maillons de bracelet, puisque plusieurs d'entre eux sont jetés par la suite. Comme le porteur de la montre ne peut plus modifier la longueur du bracelet par la suite, ce dernier risque fort de l'incommoder car, au cours d'une journée de travail, les poignets n'ont pas toujours la même dimension; ils tendent à gonfler vers le soir. Si le bracelet est bien ajusté le matin, il risque donc, le soir, de comprimer le poignet de façon désagréable, voire insupportable. Si, au contraire, c'est le soir que le bracelet est convenablement ajusté, il risque de laisser tourner la montre autour du poignet le matin.

Ces derniers inconvénients sont moindres dans le cas des bracelets en cuir, en tissu ou en plastique, dont le fermoir est composé d'une boucle avec ardillon fixés à l'extrémité de l'un des brins du bracelet et d'une rangée de trous le long de l'autre brin. Toutefois, les espaces entre deux trous consécutifs sont souvent trop grands pour permettre un ajustement adéquat de la longueur du bracelet. De plus, il y a toujours une partie plus ou moins longue du brin qui passe à travers la boucle, au-delà de l'ardillon, qui est inutile et parfois même gênante, en raison de la surépaisseur qu'elle crée. Enfin, comme le brin de bracelet portant la boucle du fermoir a une longueur déterminée, cette boucle 'sera d'un côté du poignet chez les personnes ayant de gros bras, et de l'autre côté du poignet chez celles ayant de petits bras, lorsque la montre sera elle-même au milieu du poignet.

Un fermoir présentant les particularités définies par la caractéristique de la revendication 1 a l'avantage de permettre à son porteur de modifier très rapidement et aisément la longueur de son bracelet. Il lui suffit, en effet, de soulever l'organe élastique du fermoir pour en libérer l'élément intérieur et le faire coulisser hors de l'élément extérieur sur une distance correspondant au gonflement de son poignet. En relâchant alors le dit organe élastique, il bloque derechef l'élément intérieur du fermoir dans l'élément extérieur dans la nouvelle position. Par la même manoeuvre du dit organe élastique, il peut aussi ouvrir le bracelet. Il lui suffit de maintenir cet organe élastique écarté de l'élément intérieur du fermoir jusqu'à ce que ce dernier soit entièrement dégagé de l'élément extérieur. Si, au contraire, le bracelet est devenu momentanément trop grand, il suffit de pousser l'élément intérieur du fermoir un peu plus dans l'élément extérieur pour raccourcir le bracelet dans la mesure voulue. Les dents de loup de l'élément intérieur écartent, en effet, automatiquement l'organe élastique contenu dans l'élément extérieur quand l'élément intérieur est poussé dans celui-ci.

Les formes spéciales d'exécution selon la revendication 2 ont l'avantage supplémentaire de permettre au fabricant du bracelet de produire des brins de bracelet de longueur standard aussi bien dans le cas des bracelets métalliques que dans celui des bracelets en cuir, en tissu ou en plastique, ce qui lui permet de réaliser une économie importante. En effet, chez le 85% des hommes, par exemple, la différence entre le périmètre du poignet le plus petit et celui du poignet le plus grand n'est que de 28 mm. Or, avec un fermoir ayant une longueur de 3 à 3,5 cm, le bracelet peut être adapté à tout ces poignets. A cet effet, il suffit d'engager les barrettes de fixation des brins du bracelet dans des paires de trous des éléments du fermoir plus ou moins rapprochées du centre de ce dernier. De cette façon, les sections des deux brins du bracelet, qui s'étendent depuis le fermoir jusqu'à la montre, ont toujours la même longueur et le fermoir se trouve donc toujours au milieu du poignet quand la montre de l'autre côté est elle-même aussi au milieu du poignet. Ces formes spéciales d'exécution sont également avantageuses dans le cas des bracelets souples, en cuir, en tissu ou en plastique, car elles év- tent la superposition, sur un brin du bracelet d'un excédent de longueur de l'autre brin.

Les particularités du fermoir défini par la revendication 3 ont l'avantage de rendre plus aisée l'opération de fermeture du bracelet pour le porteur de la montre. Il ne doit pas, en effet, s'évertuer à faire entrer l'élément intérieur du fermoir dans l'autre en cherchant à l'y glisser, ce qui n'est pas aisé à faire d'une seule main; il lui suffit de placer les deux éléments du fermoir l'un au-dessus de l'autre, puis de les presser l'un contre l'autre pour fermer son bracelet.

Enfin, les particularités définies par la revendication 4 ont l'avantage tout d'abord de permettre une réalisation très simple de l'organe élastique du fermoir, qui assure le verrouillage de ses deux éléments l'un dans l'autre, et aussi celui de conférer à l'emboutissage servant de logement au dit organe élastique une fonction décorative sur la face visible du fermoir.

Une forme d'exécution du fermoir selon l'invention est représentée schématiquement et à simple titre d'exemple au dessin, dans lequel:
la Fig. 1 en est une vue en perspective éclatée;
la Fig. 2 une coupe longitudinale, selon le plan médian du fermoir;
la Fig. 3 une section transversale selon la ligne III-III de la Fig. 2, les deux éléments du fermoir étant dans la position qu'ils occupent immédiatement avant la fermeture du bracelet,
la Fig. 4 une section transversale semblable à celle de la Fig. 3, les deux éléments du fermoir étant en position fermée.

Le fermoir représenté au dessin comprend deux éléments 1, 2, courbés en arc de cercle (Fig. 2) pour épouser au mieux la forme du poignet. La longueur de l'élément 1 est, au moins approximativement, égale au double de celle de l'élément 2. Le profil de ces éléments a la forme générale d'un rectangle. Les éléments 1. 2 sont creux. La paroi supérieure 3 de l'élément 1 est emboutie de façon à présenter un canal longitudinal 4 à l'intérieur et une saillie médiane 5 à l'extérieur (Fig. 3 et 4). Les dimensions de cet élément 1 sont ajustées à celles de l'élément 2 de façon que ce dernier puisse coulisser librement dans l'élément 1. Dans la partie médiane de sa face supérieure et sur une largeur légèrement inférieure à celle du canal 4, l'élément 2 présente une rangée de dents de loup 6 s'étendant depuis son extrémité entrant dans l'élément 1 jusqu'à quelque distance de son autre extrémité (Fig. 1).

Une rangée de paires équidistantes de trous 7 est .percée à travers les flancs 8 de l'élément 2, sur toute la longueur de ce dernier. L'extrémité 9 d'un brin de bracelet, de largeur égale à celle de l'ouverture de l'élément 2, peut ainsi être fixée à cet élément à l'aide d'une barrette à ressort - représentée schématiquement en 10 et identique à elles utilisées pour fixer le bracelet à la boîte de montre - simplement en engageant les tétons formés aux extrémités de cette barrette dans n'importe laquelle des paires de trous 7.

Des paires de trous 11 sont, de même, percées à travers les flancs 12 de l'élément 1, toutefois uniquement sur la moitié de sa longueur, depuis son extrémité opposée à celle recevant l'élément 2. Comme l'extrémité 9, l'extrémité 13 de l'autre brin du bracelet peut être engagée plus ou moins profondément dans l'élément 1 et fixée à ce dernier dans la position voulue à l'aide d'une barrette 14, identique à la barrette 10.

Les trous 7 et 11 permettent ainsi d'adapter la longueur du bracelet au poignet de son acheteur, en fixant plus ou moins profondément les extrémités 9, 13 des brins du bracelet dans les éléments 1, 2 du fermoir. Afin que ce dernier reste au milieu de la largeur du poignet, quand la montre est elle-même sur le poignet au milieu de sa largeur, les longueurs des extrémités 9, 13 des brins du bracelet engagées dans les éléments 1, 2 seront choisies égales.

On remarquera que le mode décrit de fixation des brins du bracelet aux éléments du fermoir convient également bien à tous les genres de bracelets, en cuir, en tissu, en plastique ou métalliques. Il n'est plus nécessaire de fabriquer des éléments différents pour attacher les brins du bracelet à la montre et au fermoir.

Pour faciliter la fermeture du bracelet, la face externe des flancs de l'élément 2 présente deux portions de surface obliques 15, 16. De plus, les parties repliées 17, formant la face de l'élément 1 reposant sur le poignet, sont éliminées sur un peu plus de la moitié de la longueur de l'élément 1, à partir de son extrémité recevant l'élément 2. Dans cette même partie de l'élément 1, la face interne des flancs 12 présente aussi une portion de surface oblique 18, de même inclinaison que les portions de surface 15, 16 et qui s'étend depuis son bord inférieur jusqu'à un épaulement 19.

La fermeture du bracelet est effectuée en plaçant l'élément 2 sous l'élément 1, comme le montre la Fig. 3, puis en pressant les deux éléments du fermoir l'un contre l'autre, afin de les amener dans la position de la Fig. 4 par engagement à cran de l'élément 2 dans l'élément 1. Contrairement à l'élément 2, qui, en section, est entièrement fermé, l'élément 1 présente une fente longitudinale 20 au milieu de sa paroi reposant sur le poignet, afin de conférer à ses flancs l'élasticité nécessaire à l'engagement à cran décrit. Après cet engagement, l'élément 2 peut coulisser librement entre la paroi supérieure 3, l'épaulement 19 et la portion de surface oblique 18 de l'élément 1.

L'ajustement de la longueur du bracelet aux dimensions du poignet de son porteur, par engagement des barrettes 10, 14 dans l'une des paires de trous 7, 11 des éléments 1, 2, est réalisé de façon que le bracelet plaque convenablement sur le poignet, lorsque l'élément 2 est entièrement engagé dans l'élément 1, au point que son extrémité postérieure soit à fleur de l'ouverture de l'élément 1.

Pour retenir normalement l'élément 2 dans cette position, l'élément 1 contient un organe élastique constitué par une lame de ressort 21 (Fig. 2) qui s'étend sur toute la longueur de l'élément 1. Cette lame prend place dans le canal longitudinal 4. Son extrémité 22, qui est adjacente à celle, 13, du brin du bracelet, est fixée au fond du canal 4: A son autre extrémité, faisant saillie de l'élément 1, la lame 21 présente un élément préhensible, qui est constitué par un double pliage 23 de son extrémité. Sur sa face tournée vers l'intérieur de l'élément 1, Ia lame 21 porte une rangée de dents de loup 24, de mêmes dimensions que les dents 6 de l'élément 2 et qui sont normalement en prise avec ces dernières pour verrouiller l'élément 2 dans l'élément 1.

Si le volume du poignet du porteur de la montre augmente au point que le bracelet devienne gênant, celui-ci peut agrandir son bracelet à volonté, en saisissant l'extrémité 23 de la lame de ressort 21 à l'aide d'un ongle et en l'écartant de l'élément 2 du fermoir. Cet élément est alors libéré et peut être extrait de la quantité voulue de l'élément 1. Un déplacement de 0, cm de cet élément 2 est amplement suffisant pour compenser l'augmentation de volume diurne du poignet. Comme les dents 6 ne vont pas jusqu'à l'extrémité de l'élément 2, qui est adjacente à l'extrémité 9 du brin de bracelet fixé à cet élément, ces dents resteront cachées dans l'élément 1 et ne perturberont donc pas l'esthétique du fermoir après le déplacement compensatoire indiqué. Lorsque la longueur du bracelet a ainsi été adaptée aux dimensions momentanées du poignet, la lame 21 est relâchée. Ses dents 24 entrent à nouveau en prise avec la denture 6 de l'élément 2 et verrouillent par conséquent ce dernier dans sa nouvelle position. Comme les dents 6 et 24 sont relativement petites, la longueur du bracelet peut être réglée pratiquement en continu.

Lorsque le poignet aura repris ses dimensions normales, après une période de repos, il suffira de repousser l'élément 2 dans l'élément 1, pour éviter que la montre ne tourne autour du poignet. Sous la pression exercée alors sur cet élément 2, les faces inclinées de ses dents 6 glissent sur celles des dents 24 de la lame 21, en écartant automatiquement cette dernière de l'élément 2.

## Revendications

1. Fermoir d'un bracelet de montre, comprenant un élément fixé à l'extrémité de chacun des deux brins d'un bracelet attachés aux anses du boîtier de la montre, les deux éléments du fermoir étant destinés à être accrochés l'un à l'autre afin d'assurer la fermeture du bracelet, caractérisé
- en ce que les dits éléments (1, 2) sont creux et permettent la fixation dans chacun d'eux de l'une des extrémités (9, 13) des brins du bracelet,
- en ce que ces éléments (1, 2) s'emboîtent entre eux de façon à pouvoir coulisser l'un dans l'autre,
- en ce que l'élément intérieur (2) présente une rangée de dents de loup (6) sur sa face supérieure
- et en ce que l'élément extérieur (1) contient un organe élastique (20) muni de dents (22) semblables à celles de l'élément intérieur (2), avec lesquelles elles restent normalement en prise afin de verrouiller cet élément dans l'élément extérieur, le dit organe élastique pouvant être déplacé à l'intérieur de l'élément extérieur de façon à s'écarter de l'élément intérieur au point d'en quitter la denture et de libérer cet élément.

2. Fermoir selon la revendication 1,
caractérisé
en ce que chacun de ses éléments (1, 2) présente une rangée de paires de trous (7, 11) dans ses flancs (8, 12), dont chacune d'elles peut recevoir les extrémités d'une barrette (10, 14) de fixation du brin correspondant du bracelet.

3. Fermoir selon la revendication 1 ou la revendication 2, caractérisé
- en ce que son élément extérieur (1) a une longueur double de celle de son élément intérieur (2),
- en ce que le fond de l'élément extérieur (1) est ouvert sur la moitié de la longueur de cet élément, depuis son extrémité opposée à celle destinée à recevoir l'extrémité (13) du brin du bracelet,
- et en ce que les parois contiguës des flancs (8, 12) des dits éléments présentent des portions de surface (15, 16, 18) inclinées de façon que, pour fermer le bracelet, l'élément intérieur (2) puisse être placé sous l'élément extérieur (1) puis pressé contre celui-ci afin de s'y engager à cran.

4. Fermoir selon l'une ou l'autre des revendications précédentes,
caractérisé
en ce que le dit organe élastique est constitué par une lame-ressort (20), qui est fixée au voisinage de l'extrémité de l'élément extérieur (1) destinée à recevoir le brin correspondant du bracelet et qui s'étend dans un emboutissage de la paroi supérieure (3) de cet élément - formant un canal longitudinal (4) dans sa face interne et une saillie médiane (5) sur sa face externe -, jusqu'à l'autre extrémité de l'élément extérieur, où elle présente un élément préhensible (21) pour la manoeuvrer et libérer l'élément intérieur du fermoir.
